# EUROPÄISCHE PATENTSCHRIFT

(11) **EP 0 753 198 B1**
(45) Veröffentlichungstag und Bekanntmachung des Hinweises auf die Patenterteilung: **14.07.1999**
(21) Anmeldenummer: 95914286.0
(22) Anmeldetag: 22.03.1995
(51) Int. Cl.: H01H 23/14, H01H 23/02

(54) **SCHALTERANORDNUNG FÜR EINBAUSCHALTER MIT SCHWIMMEND GELAGERTER BETÄTIGUNGSKAPPE**
SWITCH ASSEMBLY FOR A BUILT-IN SWITCH WITH A FLOAT-MOUNTED ACTUATOR COVER
ENSEMBLE INTERRUPTEUR POUR INTERRUPTEUR ENCASTRE A COIFFE DE COMMANDE MONTEE FLOTTANTE

(30) Priorität: 28.03.1994 DE 4410697
(43) Veröffentlichungstag der Anmeldung: 15.01.1997
(73) Patentinhaber: ITT Automotive Europe GmbH, 60488 Frankfurt (DE)
(72) Erfinder: FEIN, Berthold, D-74321 Bietigheim-Bissingen (DE); WEBER, Adam, D-74321 Bietigheim-Bissingen (DE); BÖTZ, Jakob, D-74379 Ingersheim (DE)
(74) Vertreter: Dreiss, Fuhlendorf, Steimle & Becker
(86) Internationale Anmeldenummer: EP9501063
(87) Internationale Veröffentlichungsnummer: WO9526564

(56) Entgegenhaltungen:
- DE-A- 3 938 872
- DE-A- 4 115 741
- DE-A- 4 214 794
- FR-A- 1 558 448

## Beschreibung

Die Erfindung betrifft eine elektrische Schalteranordnung zum Einbau in eine Aufnahme, wobei der Schalter bis auf einen Ausschnitt für die Betätigungskappe durch eine Blende der Aufnahme abdeckbar ist.

Für den Einbau der Schalter in die Aufnahme, insbesondere, wenn mehrere Schalter eingebaut werden sollen, müssen Toleranzen vorgesehen sein. Dabei kann die Lage der zu der Aufnahme gehörenden Blende sich gegenüber dieser um einen bestimmten Betrag verschieben. Als Folge davon müßte auch die durch die Blende eingerahmte Betätigungskappe entsprechend verschoben werden. Dies ist bei üblichen Schaltern aber nicht möglich, weil die Betätigungskappe wieder fest mit dem Schaltergehäuse verbunden ist, so daß die Lage der Betätigungskappe durch die Lage der Schalter festgelegt ist.

Als Folge davon muß die Größe der Blendenöffnung für die Tastkappe entsprechend weit gewählt werden. Außerdem ist störend, daß insbesondere bei beleuchteten Schaltern, die Betätigungskappe innerhalb der Blendenöffnung versetzt liegt, was der dieser mit den Schaltern bestückten Aufnahme ein fehlerhaftes Aussehen verleiht.

Aus der DE-OS 42 14 794 ist es bekannt, die Betätigungskappe aus den o.g. Gründen gegenüber dem Schaltergehäuse schwimmend zu lagern. Das bedeutet, daß sich die Lage der Betätigungskappe unabhängig von der Lage des Schalters in gewissen Grenzen an die Lage der Blendenöffnung anzupassen vermag. Bei der bekannten Schalteranordnung ist die Betätigungskappe in Zapfen an dem Schaltergehäuse schwimmend gelagert. Die Kappe selbst stützt sich mit ihrem Boden an einem Betätigungsorgan ab, so daß die Kappe mittelbar über das Betätigungsorgan auf den Schalter einwirken kann. Nachteilig bei der bekannten Schalteranordnung ist es, daß die Lagerbereiche zwischen Betätigungskappe und Betätigungseinrichtung einerseits und Betätigungskappe und Gehäuse andererseits vergleichsweise weit auseinanderliegen, so daß bei tolerierter Fertigung unerwünschte Kippmomente und Materialspanungen entstehen können. Weiterhin ist die Betätigungseinrichtung gegenüber der Betätigungskappe in Nuten geführt, so daß die Betätigungseinrichtung gegenüber der Kappe nicht unverlierbar gehalten ist.

Ein weiterer Nachteil der bekannten Schaltungsanordnung wird darin gesehen, daß die Kappe vergleichsweise große Lageraugen zur Aufnahme der Gehäusezapfen besitzt, wobei die Randfläche der Lageraugen gleichzeitig zur seitlichen Abstützung der Kappe an der Blendenöffnung der die Kappe umgebenden Blende dient. Aufgrund der relativ großen Anlageflächen der Nutenführung sowie der großen Anlagefläche der Augen an der Blende, ist die Bewegung der Kappe mit einer vergleichsweise großen Reibung behaftet.

Die Erfindung geht daher aus von einer Schalteranordnung der sich aus dem Oberbegriff des Anspruchs 1 ergebenden Gattung. Aufgabe der Erfindung ist es, den Betätiger gegenüber der Kappe unverlierbar anzuordnen und gleichzeitig die Lagerstellen zwischen Kappe, Betätiger und Gehäuse in unmittelbarer Nähe zueinander anzuordnen, um unerwünschte Kippmomente innerhalb des Schalters zu vermeiden.

Die Aufgabe wird durch die sich aus Anspruch 1 ergebende Merkmalskombination gelöst. Die Erfindung besteht im Prinzip also darin, den Betätiger nicht mehr zwischen Kappe und Gehäuse einzuklemmen, sondern unmittelbar am Gehäuse zu lagern. Der Vorteil besteht darin, daß gerade dasjenige Bauteil im Gehäuse gelagert wird, über welches die auf den Schalter unmittelbar zu übertragenden Schaltkräfte aufgebracht werden. Unabhängig davon ist auch in an sich bekannter Weise für eine Lagerung der Betätigungskappe gegenüber dem Gehäuse gesorgt.

Um zwischen Kappe, Betätiger und dem zu bedienenden Schalter möglichst kurze Kraftwege zu haben, empfiehlt sich in Weiterbildung der Erfindung die Merkmalskombination nach Anspruch 2. Danach wird der Hebel für die über beide Lager übertragende Kraft besonders kurz und die erzeugten Kippmomente vergleichsweise vernachlässigbar.

Um den Betätiger besonders einfach montieren zu können und um über die Lagerung zwischen Betätigungskappe und Betätiger ein zusätzliches Drehmoment übertragen zu können, empfiehlt sich in Weiterbildung der Erfindung die Merkmalskombination nach Anspruch 3. An sich wäre es auch denkbar, daß die Kappe mit dem Betätiger über eine kreisrunde Lagerstelle verbunden ist. Drehmomente im Lagerbereich können auf diese Weise aber von der Kappe nicht auf den Betätiger übertragen werden. Zum anderen schafft die hier angegebene Konstruktion Raum für die im Zusammenhang mit Anspruch 5 erläuterten Merkmale. Weiterhin wird durch eine derartige Konstruktion die Verrastung zwischen Betätigungskappe und Betätiger erreicht, da die teilkreisförmigen Ansätze vorzugsweise so gelegt werden, daß sie in Zusammenbaurichtung der beiden Bauelemente möglichst wenig Dehnung für die überrastenden Seitenwände der Betätigungskappe erfordern.

Um die zentrierende Wirkung beim Zusammenbau zwischen Betätigungskappe und Betätiger zu erhöhen, empfiehlt sich in Weiterbildung der Erfindung die Merkmalskombination nach Anspruch 4. Da die Ausschnitte nur teilkreisförmig sind und somit beispielsweise die Form eines Halbrings besitzen, bleibt an den Seitenwänden in Verlängerung der Lagerachse der Betätigungskappe Material etwa in der Form eines kleinen Halbkreises stehen. Dies läßt sich vorteilhaft für die Anwendung der in Anspruch 5 aufgeführten Merkmale ausnutzen. Auf diese Weise läßt sich die durch die Anlage der Seitenwände der Kappe an der Innenwand der Blendenöffnung sich ergebende Reibung minimieren. Zum einen liegt nämlich die Spitze des Vorsprungs in der Verlängerung der Drehachse der Betätigungskappe, so daß der Vorsprung gegenüber der Blendenfläche nur eine Drehbewegung, aber keine Schwenkbewegung ausführt. Zum anderen ist die Anlagefläche der Vorsprünge an der Blendenfläche punktförmig, so daß auch hierdurch die Reibung vernachlässigbar klein wird (Merkmale nach Anspruch 6).

Um den Zusammenbau zwischen Betätiger und Schaltergehäuse zu vereinfachen, empfiehlt sich die Merkmalskombination nach Anspruch 7. Dabei geht man zweckmäßigerweise so vor, daß die Lageröffnungen des Betätigers die Achsstummel von außen umgreifen, so daß der Betätiger auf die Lagerstummel aufgerastet werden kann und so in einfacher Weise drehbar gelagert ist. Selbstverständlich ist es auch möglich, daß Achsstummel an dem Betätiger angeordnet werden, die in entsprechende Öffnungen des Gehäuses einrasten. Man erhält dann allerdings relativ kleine Führungsflächen für das zu spreizende Teil, was zu Beschädigungen der Lagerstelle führen kann.

Eine besonders einfache Form ergibt sich, wenn entsprechend Anspruch 8 die Ansätze Teile eines verlängernden Lagerauges für den Betätiger sind. Damit können die Lagerstummel des Gehäuses ggf. an Teilen der Innenfläche der Ansätze zur Anlage kommen und so die Lagerfläche vergrößern. Auch hierdurch wird ein zusätzlicher Toleranzausgleich erreicht.

Um das rastende Zusammenfügen der o.g. Einzelteile des Schalters zu erleichtern, empfiehlt sich die Anwendung der Merkmalskombination nach Anspruch 9. Danach sind im Prinzip die zu verrastenden Bauelemente mit Auflaufschrägen versehen, die zu der gewünschten Spreizwirkung führen. Nach Erreichen der aufgespreizten Lage werden die miteinander zu verbindenden Teile über entsprechende Hinterschneidungen miteinander verrastet. Die Auflaufschrägen sind dabei so gelegt, daß in Zusammenbaurichtung die miteinander zu verrastenden Flächen aus ihrer Ursprungslage so weit herausgebogen werden, bis sie nach Erreichen ihrer Endlage unter Aufnahme des entsprechenden Lagerkörpers zurückfedern können.

Um das Aufbringen des Betätigers auf das Gehäuse zu vereinfachen, empfiehlt sich die Verwendung der Merkmalskombination nach Anspruch 10. Danach wird die für den Zusammenbau zwischen Betätiger und Gehäuse benötigte Kraft dadurch verringert, daß die Seitenflächen des Betätigers über Stegen mit einer vergrößerten Elastizität versehen werden, so daß ein Zerbrechen des Betätigers beim Aufrasten auf das Gehäuse weitgehend ausgeschlossen ist.

In Weiterbildung der Erfindung empfiehlt sich die Merkmalskombination nach Anspruch 11 gemäß der der Betätiger gleichzeitig als Reflektor für aus den zu betätigenden Schaltern ragende Lampen verwendet wird. Dabei empfiehlt es sich, den Betätiger bevorzugt aus hellem Kunststoff zu fertigen, insbesondere durch ein Spritzgußverfahren.

Um die Helligkeit in dem zwischen Betätiger und Kappe liegenden Raum zu erhöhen, und um ggf. die Kappe mit eingespritzten Symbolen zu versehen, empfiehlt sich in Weiterbildung der Erfindung die Merkmalskombination nach Anspruch 13.

Um unabhängig von der Formgestaltung der Kappe den gleichen Betätiger einsetzen zu können und um den Betätiger in mehreren Einbaulagen einbauen zu können, empfiehlt sich in Weiterbildung der Erfindung die Merkmalskombination nach Anspruch 14. Danach wird durch Stege in dem Boden der Betätigungskappe der andererseits entstehende Abstand zwischen Boden und Stirnfläche des Betätigers überbrückt. Und gleichzeitig die Materialstärke der Kappe ansonsten unbeeinflußt gelassen.

Ein Ausführungsbeispiel der Erfindung wird nachfolgend anhand der Zeichnung erläutert. Darin zeigt
- Fig. 1: einen Längsschnitt durch eine erfindungsgemäße Schalteranordnung,
- Fig. 2: eine Draufsicht auf die Schalteranordnung nach Fig. 1 etwas verkleinert dargestellt und
- Fig. 3: einen Schnitt etwa längs der Linie A,B,C,D,E,F in Fig. 2.

Die Schaltungsanordnung gemäß Fig. 1 besitzt zwei Schalter 1,2 und ggf. einen dritten Schalter 3, die auf einer Grundplatte 4 montiert und elektrisch verbunden sind. Die Grundplatte 4 sitzt auf einer Anschlußplatte 5, welche einen Stecker 6 mit Anschlußkontakten 7 trägt, die in der Anschlußplatte 5 verankert sind und durch die Grundplatte 4 ragen und dort mit elektrischen Leitungen verbunden sind. Diese Leitungen führen dann in geeigneter Weise zu den einzelnen Kontakten der Schalter 1,2 bzw. 3.

Auf die Anschlußplatte 5 ist ein Gehäuse 8 aufgesetzt und mit dieser lösbar verbunden. Gleichfalls lösbar ist über eine Schraubverbindung die Grundplatte 4 mit der Anschlußplatte 5 verbunden. Man erhält so ein mit Schaltern versehenes Gehäuse 8, welches über Rastfahnen 9 in einer in Fig. 1 nicht dargestellte Aufnahme eingerastet werden kann. Etwa in Höhe der Oberkante 10 des Gehäuses 8 ist von der Aufnahme eine Blende 11 (Fig. 2) gehalten, die eine Blendenöffnung besitzt, die in Fig. 2 von oben gesehen, Teile des Schalters abdeckt.

Auf den Schaltern 1,2 befinden sich Betätigungshülsen 12,13, die zum Betätigen der Schalter 1,2 niedergedrückt werden müssen. Aus der Mitte der Betätigungshülsen ragen Leuchtkörper 14,15 hervor, die das Suchen des Schalters und das Erkennen der augenblicklich eingenommenen Funktion erleichtern sollen.

Die Schalteranordnung ist weiterhin mit einem Betätiger 16 versehen, der zum einen schwenkbar in dem Punkt G gegenüber dem Gehäuse gelagert ist und weiterhin dazu dient, auf die Betätigungshülsen 12,13 einwirken zu können, was mit Hilfe der Bodenflächen der zu dem Betätiger 16 gehörenden Reflektoren 18,19 geschieht. Die Reflektoren 18,19 besitzen Öffnungen, durch welche die Leuchtkörper 14,15 ragen und für die Beleuchtung der Bodenfläche 20 einer Betätigungskappe 21 sorgen. Die Betätigungskappe 21 wirkt über Querstege 22,23 auf den Betätiger 16 ein, indem diese in Fig. 1 sich senkrecht zur Betrachterebene erstreckende Querstege an der Stirnfläche der Reflektoren 18,19 angreifen. Zusätzlich stützt sich der mittlere Bereich 24 der Betätigungskappe 16 an einem gitterförmig ausgestalteten Abschnitt des Betätigers 16 ab.

Für die Erfindung besonders wichtig ist nun die Lagerung zwischen Gehäuse 8, Betätiger 16 und Kappe 21, die am besten in Fig. 3 zu erkennen ist.

Fig. 3 zeigt die Kappe 21 mit eingegossenen Symbolfenstern 25,26 und einem Teil des Reflektors 19, in den der Leuchtkörper 15 ragt.

Der Betätiger 16 besitzt in Höhe der in Fig. 1 senkrecht zur Betrachterebene den Punkt G durchstoßenden Längsachse K zwei miteinander fluchtende Lageröffnungen 29,30, in die entsprechende Achsstummel 32,33 des Gehäuses eingerastet sind. Zur Erleichterung des Einrastens tragen die Achsstummel Auflaufschrägen 34,35, dem entsprechende Schrägen des Betätigers 16 zugeordnet sind.

Von den Lageröffnungen 29,30 erstrecken sich nach außen halbschalenförmige Lagerschalen 36,37, die im Schnitt im wesentlichen die Form eines halben Kreisrings aufweisen. Diese Halbschalen ragen durch entsprechende Öffnungen in der Kappe 21. Die die Lagerschalen 36, 37 bildenden Ansätze durchdringen entsprechende bogenförmige Ausschnitte 38,39 in der Kappe 21, wobei es sich hierbei um Abschnitte eines Kreisbogens, vorzugsweise um einen halbkreisförmigen, Bogen handelt.

Im Zentrum des halbkreisförmigen Bogens sind zwei halbkugelförmige Vorsprünge 40,41 vorgesehen, die von der Betätigungskappe 21 abstehen. Die über die Ansätze des Betätigers 16 in Richtung der Lagerachse K schwimmend gelagerte Betätigungskappe stützt sich mit den Vorsprüngen 40,41 an den Innenflächen 42,43 der Öffnung ab, die die Betätigungskappe 21 umgibt. Danach ist die Betätigungskappe 21, unabhängig von der Lage des Gehäuses 8 zu der Blende 11, immer axakt symmetrisch zu den Innenflächen 42,43 ausgerichtet.

## Patentansprüche

1. Elektrische Schalteranordnung, bestehend aus mindestens einem in dem Gehäuse (8) befindlichen Schalter (1,2), einem auf den Schalter (1,2) unmittelbar einwirkenden Betätiger (16) und einer gegenüber dem Gehäuse schwenkbar gelagerten Betätigungskappe (21), welche an dem Betätiger (16) angreift, wobei die Kappe gegenüber dem Betätiger quer zur Schwenkebene der Kappe verschiebbar ist, **dadurch gekennzeichnet,** daß der Betätiger (16) unmittelbar an dem Gehäuse(8) drehbar gelagert ist, daß die Betätigungskappe(21) mit ihrem Boden (20) auf dem Betätiger (16) aufliegt und daß an den parallel zur Schwenkebene verlaufenden Seitenflächen der Betätigungskappe (21) sich nach außen verjüngende, Vorsprünge zur Anlage an der Innenwand einer Blendenöffnung abstehen.

2. Schalteranordnung nach Anspruch 1, dadurch **gekennzeichnet,** daß die Betätigungskappe im Bereich der Lagerung des Betätigers (16) im Gehäuse (8) gegen den Betätiger (16) in Richtung der Lagerachse (K) des Betätigers (16) verschiebbar geführt ist.

3. Schalteranordnung nach einem der vorangegangenen Ansprüche, dadurch **gekennzeichnet,** daß der Betätiger (16) mit zwei kreisabschnittförmigen Ansätzen (36,37) in entsprechend bogenförmige Ausschnitte (38,39) der Betätigungskappe (21) eingreift.

4. Schalteranordnung nach Anspruch 3, dadurch **gekennzeichnet,** daß die Zentren der kreisabschnittförmigen Ansätze (36,37) auf der Lagerachse (K) des Betätigers (16) liegen.

5. Schalteranordnung nach einem der vorangegangenen Ansprüche, **dadurch gekennzeichnet,** daß die Vorsprünge eine Spitze aufweisen oder halbkugelförmig ausgestattet sind.

6. Schalteranordnung nach Anspruch 5, dadurch **gekennzeichnet,** daß die Betätigungskappe (21) zwei symmetrisch angeordnete Vorsprünge (40,41) besitzt, die auf der Lagerachse (K) des Betätigers (16) liegen.

7. Schalteranordnung nach einem der vorangegangenen Ansprüche, dadurch **gekennzeichnet,** daß der Betätiger (16) als Lagerstellen zwei miteinander fluchtende Lageröffnungen (30,31) besitzt, in welche zwei zugeordnete vorspringende Achsstummel (32,33) des Gehäuses (8) aufgerastet sind.

8. Schalteranordnung nach Anspruch 7, dadurch **gekennzeichnet,** daß die Innenflächen der Ansätze (36,37) in die Lagerflächen der Lageröffnungen (30,31) übergehen und die gleiche Kontur besitzen.

9. Schalteranordnung nach Anspruch 7 oder 8, dadurch **gekennzeichnet,** daß die Ansätze (36,37) des Betätigers (16) und die Achsstummel (32,33) des Gehäuses (8) in Zusammenbaurichtung mit dem Betätiger abgeschrägt sind.

10. Schalteranordnung nach einem der vorangegangenen Ansprüche, dadurch **gekennzeichnet,** daß die die Lageröffnungen (30,31) tragenden Flächen des Betätigers (16) über Stege (44,45) an den Betätiger (16) angeformt sind.

11. Schalteranordnung nach einem der vorangegangenen Ansprüche, dadurch **gekennzeichnet,** daß an den Betätiger (16) Reflektoren (18,19) für an dem Schalter angeordnete Leuchtkörper (14,15) angeformt sind und die Stirnflächen der Reflektoren die Auflageflächen der Betätigungskappe (21) auf den Betätiger (16) bilden.

12. Schalteranordnung nach Anspruch 11, dadurch **gekennzeichnet,** daß die Betätigungskappe (21) aus reflektierendem und/oder durchscheinendem Material, vorzugsweise weißem Kunststoff, geformt ist.

13. Schalteranordnung nach einem der Ansprüche 11 oder 12, dadurch **gekennzeichnet,** daß die Betätigungskappe (21) aus zwei Kunststoffschichten besteht, und zwar einer schwarzen äußeren und einer weißen durchscheinenden inneren Schicht.

14. Schalteranordnung nach einem der vorangegangenen Ansprüche, dadurch **gekennzeichnet,** daß der Betätiger (16) im wesentlichen symmetrisch ausgestaltet ist und zum Höhenausgleich des Abstandes des Kappenbodens von der Abstützfläche des Betätigers die Kappe mit Querstegen (22,23) versehen ist.

## Claims

1. An electric switch configuration comprising at least one switch (1, 2) carried in a housing, an actuator (16) directly acting on the switch (1, 2), and an actuation cap (21) pivotably mounted to the housing engaging the actuator (16), the cap is capable of moving transverse to the pivot plane of the cap relative to the actuator,
characterized in that the actuator (16) is directly pivotable mounted to the housing (8), that the actuation cap (21) has a bottom (20) which rests on the actuator (16) and that on the sidefaces of the actuation cap (21) which run parallel to the pivot plane tapered projections are provided which extend outwardly and which are adapted to abut to the inner wall of a shield opening.

2. An electric switch configuration as in claim 1,
characterized in that the actuation cap in the vicinity of the bearing of the actuator (16) in the housing (8) is carried such that the actuation cap (21) is movable against the actuator (16) in the direction of the bearing axis (K).

3. An electric switch configuration according to one of the preceding claims, characterized in that the actuator (16) having two circular-section projections (36, 37) engages corresponding arc-shaped cutaway portions (38, 39) of the actuation cap (21).

4. An electric switch configuration as in claim 3,
characterized in that the centers of the circular-section projections (36, 37) lie on the bearing axis (K) of the actuator (16).

5. An electric switch configuration according to one of the preceding claims, characterized in that the projections have a tip or are formed semi-spherical.

6. An electric switch configuration as in claim 5,
characterized in that the actuation cap (21) comprises a pair of projections (40, 41) which are arranged symmetrically and are located on the bearing axis (K) of the actuator (16).

7. An electric switch configuration according to one of the preceding claims, characterized in that the actuator (16) has a pair of support openings (30, 31) aligned with each other, on which a pair of associated projecting shaft ends (32, 33) of the housing (8) are locked.

8. An electric switch configuration as in claim 7,
characterized in that the inner surfaces of the projections (36, 37) merge into the support surface of the support openings (30, 31) and have the same contour.

9. An electric switch configuration as in claim 7 or 8, characterized in that the projections (36, 37) of the actuator (16) and the pair of shaft ends (32, 33) of the housing (8) are inclined in the direction of assembly with the actuator.

10. An electric switch configuration according to one of the preceding claims, characterized in that the surfaces of actuator (16) which have support openings (30, 31) are moulded to actuator (16) via a pair of webs (44, 45).

11. An electric switch configuration according to one of the preceding claims, characterized in that the actuator (16) comprises reflectors (18, 19) for light elements (14, 15) carried by the switches and that the faces of the reflectors form the support surfaces of actuation cap (21) on actuator (16).

12. A switch configuration as in claim 11, characterized in that the actuation cap (21) is formed from reflecting and/or transparent material, preferably from white plastic.

13. A switch configuration as in claim 11 or 12,
characterized in that the actuation cap (21) consists of two plastic layers, such as a black outer plastic layer and a white transparent inner plastic layer.

14. An electric switch configuration according to one of the preceding claims, characterized in that the actuator (16) is configured essentially symmetrically, and the cap is provided with cross webs (22, 23) to ensure vertical compensation of the distance between the actuator cap bottom and the supporting surface of the actuator.

## Revendications

1. Dispositif à commutateur électrique, composé au moins d'un commutateur (1, 2) placé dans le boîtier (8), d'un actionneur (16) qui agit directement sur le commutateur (1, 2) et d'un chapeau d'actionnement (21) monté oscillant par rapport au boîtier, qui attaque l'actionneur (16), le chapeau pouvant coulisser par rapport à l'actionneur transversalement au plan d'oscillation du chapeau, caractérisé en ce que l'actionneur (16) est articulé directement sur le boîtier (8), en ce que le chapeau d'actionnement (21) repose sur l'actionneur (16) par sa surface inférieure (20) et en ce que, sur les surfaces latérales du chapeau d'actionnement (21) qui s'étendent parallèlement au plan d'oscillation, font saillie des protubérances se rétrécissant vers l'extérieur, qui servent à prendre appui contre la paroi interne d'une ouverture d'un cache.

2. Dispositif à commutateur selon la revendication 1, caractérisé en ce que le chapeau d'actionnement est guidé coulissant par rapport à l'actionneur (16) selon la direction de l'axe d'articulation (K) de l'actionneur (16), dans la région de l'articulation de l'actionneur (16) dans le boîtier (8).

3. Dispositif à commutateur selon une des revendications précédentes, caractérisé en ce que l'actionneur (16) est engagé, par deux protubérances (36, 37) en forme de segment de cercle, dans des évidements (38, 39) du chapeau d'actionnement (21) qui ont une forme d'arc correspondante.

4. Dispositif à commutateur selon la revendication 3, caractérisé en ce que les centres des protubérances (36, 37) en forme de segment de cercle sont situés sur l'axe d'articulation (K) de l'actionneur (16).

5. Dispositif à commutateur selon une des revendications précédentes, caractérisé en ce que les protubérances présentent une pointe ou sont de configuration hémisphérique.

6. Dispositif à commutateur selon la revendication 5, caractérisé en ce que le chapeau d'actionnement (21) possède deux protubérances (40, 41) disposées symétriquement, qui se trouvent sur l'axe d'articulation (K) de l'actionneur (16).

7. Dispositif commutateur selon une des revendications précédentes, caractérisé en ce que l'actionneur (16) possède, comme paliers, deux ouvertures d'articulation (30, 31) alignées l'une sur l'autre, dans lesquelles sont encliquetés deux tourillons saillants (32, 33) du boîtier (8) qui leur correspondent.

8. Dispositif à commutateur selon la revendication 7, caractérisé en ce que les surfaces internes des protubérances (36, 37) se terminent dans les surfaces de portée des ouvertures d'articulation (30, 31) et possèdent le même contour.

9. Dispositif à commutateur selon la revendication 7 ou 8, caractérisé en ce que les protubérances (36, 37) de l'actionneur (16) et les tourillons (32, 33) du boîtier (8) sont chanfreinées dans le sens de l'assemblage avec l'actionneur.

10. Dispositif à commutateur selon une des revendications précédentes, caractérisé en ce que les surfaces de l'actionneur (16) qui portent les ouvertures d'articulation (30, 31) sont venues de moulage avec l'actionneur (16), par l'intermédiaire de nervures (44, 45).

11. Dispositif à commutateur selon une des revendications précédentes, caractérisé en ce que, sur l'actionneur (16), sont formés des réflecteurs (18, 19) destinés à coopérer avec des lampes (14, 15) disposées sur le commutateur, et les surfaces avant des réflecteurs forment les surfaces d'appui du chapeau d'actionnement (21) sur l'actionneur (16).

12. Dispositif à commutateur selon la revendication 11, caractérisé en ce que le chapeau d'actionnement (21) est formé d'une matière réfléchissante et/ou translucide, de préférence d'une matière plastique blanche.

13. Dispositif à commutateur selon une des revendications 11 et 12, caractérisé en ce que le chapeau d'actionnement (21) est composé de deux couches de matière plastique, plus précisément d'une couche extérieure noire et d'une couche intérieure blanche translucide.

14. Dispositif à commutateur selon une des revendications précédentes, caractérisé en ce que l'actionneur (16) est de forme pratiquement symétrique et en ce que le chapeau est muni de nervures transversales (22, 23) pour la compensation en hauteur de la distance de la surface inférieure du chapeau à la surface de portée de l'actionneur.
